# DEMANDE DE BREVET EUROPEEN

(11) **EP 2 465 998 A1**
(43) Date de publication de la demande: **20.06.2012**
(21) Numéro de dépôt: 11009968.6
(22) Date de dépôt: 19.12.2011
(51) Int. Cl.: D06F 53/04, D06F 57/06

(54) **Etendoir ambulant**

(30) Priorité: 20.12.2010 FR 1004957
(71) Demandeur: Tailpied, Pascal, 13116 Vernegues (FR)
(72) Inventeur: Tailpied, Pascal, 13116 Vernegues (FR)
(74) Mandataire: Renaud-Goud, Thierry

(57) **Abrégé**

L'invention concerne un châssis d'étendoir ambulant comportant, en vis-à-vis, deux armatures 11-12-13, 21-22-23 en forme de U inversé, châssis prévu pour la fixation des fils d'étendage 41, 42, 43, 44 entre les sommets 13, 23 de ces armatures.

De plus, les deux armatures sont exclusivement reliées par deux longerons 31, 32, chaque longeron étant fixé à une branche 11-21, 12-22 de chaque armature.

## Description

La présente invention concerne un étendoir ambulant.

On connaît de nombreux types d'étendoirs.

Les étendoirs maçonnés présentent l'avantage d'être particulièrement robustes. Par contre, il est nécessaire de réaliser une maçonnerie, opération qui n'est pas à la portée de tout un chacun. Une autre limitation de ces étendoirs tient au fait qu'on ne peut pas les déplacer.

Ainsi, les étendoirs ambulants ont vu le jour.

En premier lieu, certains étendoirs ambulants comportent des éléments mobiles, tels ceux en forme de parapluie. Dès qu'il y a des éléments mobiles, la fiabilité n'est plus garantie car ces éléments vont se coincer un jour ou l'autre. Ainsi, le gain de place obtenu lorsque l'étendoir est replié se fait au détriment de la longévité du matériel.

En second lieu, d'autres étendoirs ambulants sont dépourvus d'éléments mobiles. Un châssis d'étendoir connu comporte, en vis-à-vis, deux armatures en forme de rectangle. Ces deux rectangles sont reliés à leurs sommets par deux longerons. Il s'ensuit qu'il faut dix traverses pour réaliser le châssis, quatre pour chaque rectangle et deux pour les longerons.

On connaît également le document FR 1 295 969 qui décrit un procédé d'assemblage d'éléments d'objets en tubes, tels que porte-serviettes et analogues, et des objets obtenus selon ce procédé. Le porte-serviettes décrit comporte, en vis-à-vis, deux arceaux en forme de U inversé. Ces arceaux sont reliés par des barres transversales et sont aussi reliés par deux assemblages qui chacun raccorde une branche de l'un des arceaux avec une branche de l'autre arceau. Le premier assemblage se présente comme un U dont les deux montants sont reliés non seulement par la base du U mais également par une traverse. De même, le deuxième assemblage se présente comme un U dont les deux montants sont reliés non seulement par la base du U mais également par une traverse. Ici encore, il faut de nombreux éléments pour réaliser le porte-serviettes.

La présente invention a ainsi pour objet un étendoir ambulant sans pièces mobiles qui procure une économie très sensible quant à la quantité de matière requise pour sa fabrication.

Selon l'invention, un châssis d'étendoir ambulant comporte, en vis-à-vis, deux armatures en forme de U inversé, châssis prévu pour la fixation des fils d'étendage entre les sommets de ces armatures ; les deux armatures sont exclusivement reliées par deux longerons, chaque longeron étant fixé à une branche de chaque armature.

Maintenant, il ne faut plus que huit traverses pour réaliser le châssis, trois pour chaque armature et deux pour les longerons.

De préférence, le châssis comporte des moyens de fixation pour les fils d'étendage au sommet des armatures.

Suivant un mode de réalisation privilégié, l'une au moins des armatures est démontable pour être assemblée à partir de son sommet et de ses deux branches.

De même, les longerons sont fixés de manière amovible sur les armatures.

Avantageusement, les longerons sont démontables.

Pour faciliter le déplacement de l'étendoir, on peut prévoir des roulettes sur les longerons.

La présente invention apparaîtra maintenant avec plus de détails dans le cadre de la description qui suit d'un exemple de réalisation donné à titre illustratif en se référant à l'unique figure annexée qui représente un schéma en perspective d'un étendoir ambulant selon l'invention.

En référence à la figure 1, au premier plan, une première armature a la forme d'un U à l'envers. Elle comporte un premier bras gauche 11, un premier bras droit 12, ces deux bras verticaux étant reliés à leurs sommets par une première barre 13 horizontale.

A l'arrière plan, une deuxième armature est identique à la première. Elle comporte donc un second bras gauche 21, un second bras droit 22, ces deux bras verticaux étant reliés à leurs sommets par une deuxième barre 23 horizontale.

Un longeron gauche 31 relie le pied du premier bras gauche 11 et celui du second bras gauche 21. Un longeron droit 32, préférentiellement de même longueur que le longeron gauche 31, relie le pied du premier bras droit 12 et celui du second bras droit 22.

Le châssis de l'étendoir est ainsi complètement défini. Il ne nécessite pas d'autres éléments.

Les fils d'étendage 41, 42, 43, 44 sont tendus entre les deux barres horizontales 13, 23. Il est préférable de prévoir un moyen de fixation de ces fils, ne serait-ce que de simples trous ménagés dans ces barres horizontales.

Pour faciliter le déplacement de l'étendoir, on peut prévoir des roulettes (non représentées) sur chaque longeron 31,32.

Par ailleurs, un atout supplémentaire de l'invention consiste à rendre le châssis démontable.

Ainsi, de préférence, chaque armature est en trois parties, le bras gauche, le bras droit et la barre horizontale. A titre d'exemple, la barre horizontale est munie de coudes à ses extrémités, coudes qui viennent s'emmancher dans les bras.

Un modèle particulier peut être réalisé en tubes de 40 mm de diamètre avec des manchons de 35 mm de diamètre pour les emmanchements mâles.

La liaison des différentes parties peut être renforcée par des vis (non représentées).

De même, les longerons sont chacun pourvus de coudes à leurs extrémités, coudes qui viennent s'emmancher dans les bras correspondants.

Pour des raisons de commodité, il peut s'avérer utile de décomposer également les longerons en plusieurs parties qui s'assemblent par emmanchement.

L'étendoir exposé ci-dessus présente une grande robustesse. Il peut être réalisé en aluminium, en acier, en inox, en plastique, en bois ou en matériau composite. Il se déplace aisément. Son montage est des plus simples. Sa taille peut être adaptée aux conditions particulières des clients : personnes de petite taille, personnes handicapées...

L'exemple de réalisation de l'invention présenté ci-dessus a été choisi eu égard à son caractère concret. Il ne serait cependant pas possible de répertorier de manière exhaustive tous les modes de réalisation que recouvre cette invention. En particulier, tout moyen décrit peut être remplacé par un moyen équivalent sans sortir du cadre de la présente invention.

## Revendications

1. Châssis d'étendoir ambulant comportant, en vis-à-vis, deux armatures (11-12-13, 21-22-23) en forme de U inversé, châssis prévu pour la fixation des fils d'étendage (41, 42, 43, 44) entre les sommets (13, 23) desdites armatures,
**caractérisé en ce que** les deux armatures sont exclusivement reliées par deux longerons (31, 32), chaque longeron étant fixé à une branche (11-21, 12-22) de chaque armature.

2. Châssis d'étendoir selon la revendication 1, **caractérisé en ce qu'**il comporte des moyens de fixation pour les fils d'étendage (41, 42, 43, 44) au sommet (13, 23) desdites armatures.

3. Châssis d'étendoir selon l'une quelconque des revendications 1 ou 2, **caractérisé en ce que** l'une au moins desdites armatures (11-12-13, 21-22-23) est démontable pour être assemblée à partir de son sommet (13, 23) et de ses deux branches (11-12, 21-22).

4. Châssis d'étendoir selon l'une quelconque des revendications 1 à 3, **caractérisé en ce que** lesdits longerons (31, 32) sont fixés de manière amovible sur lesdites armatures (11-12-13, 21-22-23).

5. Châssis d'étendoir selon la revendication 4, **caractérisé en ce que** lesdits longerons (31, 32) sont démontables.

6. Châssis d'étendoir selon l'une quelconque des revendications 1 à 5, **caractérisé en ce que** lesdits longerons (31, 32) sont munis de roulettes.
